# EUROPÄISCHE PATENTSCHRIFT

(11) **EP 1 698 026 B1**
(45) Veröffentlichungstag und Bekanntmachung des Hinweises auf die Patenterteilung: **19.03.2008**
(21) Anmeldenummer: 04801222.3
(22) Anmeldetag: 10.12.2004
(51) Int. Cl.: H01R 13/641, H01R 13/639, H01R 13/658

(54) **STECKER**
PLUG
FICHE

(30) Priorität: 24.12.2003 DE 10361260
(43) Veröffentlichungstag der Anmeldung: 06.09.2006
(73) Patentinhaber: Hella KGaA Hueck & Co., 59552 Lippstadt (DE)
(72) Erfinder: DOBRESCU, Martin, 44651 Herne (DE); SUDAHL, Jörg, 59556 Lippstadt (DE); SCHNELLE, Diethard, 59597 Erwitte (DE)
(86) Internationale Anmeldenummer: PCT/EP2004/014058
(87) Internationale Veröffentlichungsnummer: WO 2005/067107

(56) Entgegenhaltungen:
- EP-A- 0 512 438
- EP-A- 0 646 992
- EP-A- 1 065 438
- JP-A- 60 220 581
- US-A- 4 674 814
- US-A1- 2003 216 072
- US-B1- 6 309 089
- US-B1- 6 409 542

## Beschreibung

Die Erfindung betrifft einen Stecker für den elektrischen Anschluss von einem Zündgerät eines Scheinwerfers für Fahrzeuge nach dem Oberbegriff des Patentanspruchs 1.

Aus der EP 0 512 438 A ist ein Stecker mit einem Gehäuse bekannt, in dem ein Kontaktträger zur Aufnahme von elektrischen Kontakten angeordnet ist. In dem Gehäuse sind Mittel zum Verriegeln und Entriegeln des Steckers an einem mit demselben zu verbindenden Gegenstecker angeordnet. Durch die Stellung eines Rast- bzw. Verriegelungsarms der Mittel ist visuell erkennbar, ob sich der Stecker in einer Verriegelungs- oder Entriegelungsstellung befindet.

Auch aus der US 2003/216072 A1 ist ein Stecker mit einem Gehäuse bekannt, in dem ein Kontaktträger für elektrische Kontakte angeordnet ist. In dem Gehäuse sind ferner Abschirmelemente vorgesehen, die mit einer Abschirmung eines Kabels elektrisch leitend verbunden sind. An dem Gehäuse ist als Verriegelungsmittel ein Verriegelungshebel vorgesehen, dessen Verriegelungs- bzw. Entriegelungsstellung visuell erkennbar sind.

Aus der JP 60 220581 A ist ein Stecker mit einem Gehäuse bekannt, in dem Mittel zum Verriegeln und/oder Entriegeln des Steckers an einem mit demselben zu verbindenden Gegenstecker vorgesehen sind. Eine Verriegelungs- bzw. Entriegelungsstellung der Mittel ist visuell erkennbar.

Aus der EP 1 065 438 A1 ist ein abgeschirmter Stecker für den elektrischen Anschluss von einem Zündgerät eines Scheinwerfers für Fahrzeuge bekannt. Er weist mehrere elektrisch leitende Abschirmelemente auf, die elektrisch leitend mit einem metallischen Gehäuse des Steckers sowie mit einer Abschirmummantelung eines sich an das Steckergehäuse anschließenden Kabels verbunden sind. Die jeweils entlang einer Wandung des Steckergehäuses parallel angeordneten nasenförmigen Abschirmelemente liegen in der Verriegelungsstellung des Steckers federnd anliegend an einer Wandung eines Gegensteckers des Zündgerätes an. Durch die umfangsseitige Anlage der elektrisch leitenden Abschirmelemente an den Gegensteckerwandungen wird eine sichere Abschirmung der Steckverbindung zwischen Stecker und Gegenstecker gewährleistet. Es ist jedoch nicht sichergestellt, ob sich ein in dem Gehäuse des Steckers befindlicher Kontaktträger mit elektrischen Kontakten in einer Kontaktierungsposition befindet. Eine für die Kontaktierung des Steckers erforderliche definierte Verriegelungsstellung kann daher nur durch Erfassen desselben und Kontrollieren des korrekten Sitzes überprüft werden.

Aufgabe der vorliegenden Erfindung ist es daher, einen Stecker für den elektrischen Anschluss von einem Gerät derart weiterzubilden, dass bedienungsfreundlich eine verbesserte Überprüfung des korrekten Stecksitzes des Steckers in der Verriegelungsposition gegeben ist.

Zur Lösung dieser Aufgabe weist die Erfindung die Merkmale des Patentanspruchs 1 auf.

Nach der Erfindung wird durch die Integration von Mitteln zum Verriegeln bzw. Entriegeln des Steckers an dem Steckergehäuse eine visuelle Erkennbarkeit darüber erzielt, ob sich der Stecker in der Verriegelungs- oder der Entriegelungsstellung befindet. Aufgrund der Relativlage der Verriegelungs- und Entriegelungsmittel zu einer Gehäuseseite des Steckers in Abhängigkeit von der Verriegelungs- und der Entriegelungsstellung kann optisch erkannt werden, in welcher Stellung sich der Stecker befindet. Erfindungsgemäß weisen die Mittel zum Verriegeln und/oder Entriegeln des Steckers Betätigungselemente auf, die sich auf eine Außenseite des Steckergehäuses erstrecken. Das Betätigungselement zum Verriegeln des Steckers ist einstückig mit dem Verriegelungselement verbunden und erstreckt sich flächig in einer solchen Dimension, dass es leicht manuell bedienbar ist. Auch das Betätigungselement zum Entriegeln ist flächig ausgebildet und einstückig mit dem Betätigungselement zum Verriegeln verbunden, so dass durch Einhandbedienung der Stecker bedienungsfreundlich in die Verriegelungsstellung bzw. Entriegelungsstellung verbringbar ist.

Nach einer bevorzugten Ausführungsform der Erfindung umfassen die Mittel zum Verriegeln ein Verriegelungselement, das beweglich ausgebildet ist und in einer Verriegelungsstellung des Steckers formschlüssig in eine Ausnehmung einer Wandung des korrespondierenden Gegensteckers eingreift. Die Dimension der Ausnehmung ist auf die Quererstreckung des Verriegelungselementes abgestimmt, so dass das Verriegelungselement nur in einer definierten Verriegelungsstellung in die Ausnehmung eingreifen kann. In der Entriegelungsstellung ist das Verriegelungselement außer Eingriff mit der Ausnehmung der Gegensteckerwandung, so dass es zumindest teilweise von der Gehäusewandung des Steckers nach außen hin abragt. Durch die erhabene Stellung des Verriegelungselementes in der Entriegelungsstellung des Steckers ist die Entriegelungsstellung von außen visuell erkennbar. Umgekehrt ist die Verriegelungsstellung dadurch visuell erkennbar, dass die dem Verriegelungselement zugeordnete Gehäusewandung des Steckers eben bzw. vollständig flächig verläuft. Dadurch, dass das Verriegelungselement formschlüssig in die Ausnehmung der Steckerwandung eingreift, ist die erforderliche Verriegelungskraft relativ gering.

Nach einer Weiterbildung der Erfindung sind das Verriegelungselement und das Betätigungselement derart angeordnet, dass das Verriegelungselement selbstrastend bei dem Aufstecken des Steckers auf den Gegenstecker in die Ausnehmung der Gegensteckerwandung eingreift und damit die Verriegelungsstellung sicherstellt. Vorteilhaft kann somit bei der Anbringung des Steckers an den Gegenstecker die Betätigung des Verriegelungselementes entfallen.

Nach einer Weiterbildung der Erfindung sind das Betätigungselement zum Verriegeln und das Betätigungselement zum Entriegeln bügelförmig miteinander verbunden und mittels eines Anbindungsbügels mit der Wandung des Steckergehäuses verbunden bzw. arretiert. Das Verriegeln und Entriegeln erfolgt durch eine Schwenkbewegung dieses so gebildeten Betätigungsbügels, so dass die erforderliche Kraft zum Verriegeln und Entriegeln relativ gering einerseits und unabhängig von Maß- und Formtoleranzen des Steckers bzw. des Gegensteckers andererseits ist.

Nach einer Weiterbildung der Erfindung sind die Gehäuseseiten des Steckers durch zwei zusammensteckbare Gehäusehälften gebildet, die in Falt- und/oder Biegetechnik herstellbar sind. In gleicher Weise werden die Mittel zum Verriegeln und Entriegeln hergestellt, so dass der Herstellungsaufwand relativ gering ist.

Der erfindungsgemäße Stecker kann als abgeschirmter Stecker vorzugsweise zur elektrischen Steckverbindung eines Zündgerätes für einen Scheinwerfer eingesetzt werden, so dass ein betriebssicheres Betreiben einer in dem Scheinwerfer integrierten Gasentladungslampe gewährleistet ist.

Ein Ausführungsbeispiel der Erfindung wird nachfolgend anhand der Zeichnungen näher erläutert.

Es zeigen:
- Figur 1: eine perspektivische Vorderansicht eines Steckers in einer Entriegelungsstellung desselben,
- Figur 2: eine perspektivische Vorderansicht des Steckers in einer Verriegelungsstellung desselben,
- Figur 3: eine perspektivische Rückansicht eines Zündgerätes für eine Gasentladungslampe eines Scheinwerfers mit einem integrierten Gegenstecker, mit der der Stecker in Verriegelungsstellung verbunden ist,
- Figur 4: eine perspektivische Vorderansicht des Zündgerätes mit Gasentladungslampe und einem integrierten Gegenstecker, der nicht mit dem Stecker verbunden ist,
- Figur 5: einen Querschnitt durch den integrierten Stecker und den integrierten Gegenstecker in einem Bereich, in der Mittel zum Verriegeln des Steckers angeordnet sind, in einer Verriegelungs- und Entriegelungsstellung desselben,
- Figur 6: einen Querschnitt durch den Stecker und den Gegenstecker in einem Bereich, in dem elektrisch leitende Abschirmelemente des Steckers verlaufen,
- Figur 7: eine perspektivische Außenansicht einer ersten Gehäusehälfte des Steckers,
- Figur 8: eine perspektivische Innenansicht der ersten Gehäusehälfte des Steckers und
- Figur 9: eine perspektivische Darstellung einer zweiten Gehäusehälfte des Steckers.

Ein erfindungsgemäßer Stecker 1 ist im Wesentlichen quaderförmig ausgebildet und dient zum Verbinden eines Kabels 2 an einen Gegenstecker 3 eines Zündgerätes 4. Das Zündgerät 4 dient zum Erzeugen einer für eine Gasentladungslampe 5 erforderlichen Zündspannung. In Figur 4 ist beispielhaft eine Gasentladungslampe/Zündgerätbaugruppe dargestellt, die lösbar mit nicht dargestellten Bauteilen, wie beispielsweise eines Reflektors, verbindbar ist zu einem Scheinwerfer für Kraftfahrzeuge. Alternativ kann der Stecker 1 auch für andere Steckvorrichtungen eingesetzt werden, in denen es auf eine sichere und eindeutig erkennbare Verriegelung des Steckers 1 ankommt.

Der Stecker 1 weist im Wesentlichen ein im Längsschnitt rechteckförmiges Gehäuse 6 und einen sich innerhalb des topfförmigen Gehäuses erstreckenden Kontaktträger 7 auf. Der Kontaktträger 7 ist aus einem Kunststoffmaterial hergestellt und weist mehrere nebeneinander angeordnete Lochungen 8 zur Aufnahme von elektrischen Kontakten 9 auf. Die elektrischen Kontakte 9 sind jeweils mit nicht dargestellten Adern des Kabels 2 elektrisch verbunden. Der Kontaktträger 7 erstreckt sich bereichsweise außerhalb des Gehäuses 6, so dass ein erleichtertes Ansetzen des Steckers 1 an den Gegenstecker 3 des Zündgerätes 4 ermöglicht wird.

Das Gehäuse 6 ist aus zwei zusammensteckbaren Gehäusehälften 10, 11 bestehend aus einem elektrisch leitenden Material (Metall) hergestellt, wobei die Gehäusehälften 10, 11 auf einer dem Kabel 2 zugewandten Seite jeweils über einen Halsansatz 12 bzw. 13 verfügen, die nach Auflage auf das Kabelende miteinander vercrimpt werden.

Die erste Gehäusehälfte 10 bildet im Wesentlichen zum einen eine Rückseite 14 des Steckers 1 sowie eine erste Stirnseite 15 desselben. An einer Randseite 16 der ersten Stirnseite 15 erstrecken sich Befestigungselemente 17 zur lösbaren und klemmenden Befestigung mit korrespondierenden Befestigungselementen 18 einer Längsseite 19 der zweiten Gehäusehälfte 11. Auf einer gegenüberliegenden Randseite 20 der Stirnseite 15 erstrecken sich unter Bildung eines spitzen oder stumpfen Winkels ein Anbindungsbügel 21 und ein Betätigungsbügel 22. Der Betätigungsbügel 22 weist an einem Ende, das einer zweiten Längsseite 23 der zweiten Gehäusehälfte 11 zugewandt ist, ein Verriegelungselement 24 auf, das formschlüssig in Eingriff mit der zweiten Längsseite 23 bringbar ist. Zu diesem Zweck greift das als Verriegelungsnase ausgebild ete Verriegelungselement 24 in eine Ausnehmung derzweiten Längsseite 23 sowie eine Ausnehmung 25 des Gegensteckers 3 ein. Das Verriegelungselement 24 dient als Mittel zum Verriegeln des Steckers 1 an dem Gegenstecker 3, was später näher beschrieben wird.

Ein zweites Ende 26 des Betätigungsbügels ist hakenförmig ausgebildet mit einem Entriegelungssteg, der beim Entriegeln des Steckers 1 weiter durch ein Loch 27 der Stirnseite 15 der ersten Gehäusehälfte 10 bewegt wird.

Der Betätigungsbügel 22 besteht im Wesentlichen aus zwei in einem stumpfen Winkel zueinander angeordneten Betätigungsschenkel 28, 29, wobei der erste Betätigungsschenkel 28 als Betätigungselement zum Verriegeln des Steckers 1 mit dem Verriegelungselement 24 einerseits und der zweite Betätigungssch enkel 29 als Betätigungselement zum Entriegeln des Steckers 1 mit dem Entriegelungssteg 26 verbunden ist. Die Betätigungselemente 28, 29 bilden zusammen mit dem Verriegelungselement 24 und gegebenenfalls mit dem Entriegelungssteg 26 Mittel zum Verriegeln und Entriegeln des Steckers 1. Dabei verläuft durch den Scheitel des Betätigungsbügels 22 eine Schwenkachse 40, um die der Betätigungsbügel 22 bzw. die Betätigungselemente 28, 29 sowie das Verriegelungselement 24 und der Entriegelungssteg 26 verschwenkt werden.

Die zweite Gehäusehälfte 11 weist neben den gegenüberliegenden Längsseiten 19 und 23 eine Stirnseite 30 auf, die rechtwinkelig zu den Längsseiten 19, 23 angeordnet ist und dieselben verbindet. Darüber hinaus ist an der Stirnseite 30 der Halsansatz 13 angeformt. An einer Innenseite der Längsseiten 19, 23 sind federnde Abschirmelemente 31 angeformt, die in Längsrichtung der Längsseiten 19, 23 in einem Abstand und parallel zueinander angeordnet sind. Die Abschirmelemente 31 sind wie die anderen Bestandteile der ersten Gehäusehälfte 10 und der zweiten Gehäusehälfte 11 aus einem elektrisch leitenden Material, insbesondere aus einem Metall- bzw. Blechmaterial hergestellt. Die Abschirmelemente 31 sind mit einer nicht dargestellten Abschirmummantelung des Kabels 2 elektrisch verbunden, so dass eine durchgehende Abschirmung ausgehend vom Zündgerät 4 bis zum Kabel 2 gegeben ist. Die elektromagnetische Verträglichkeit des Zündgerätes 4 bzw. seines elektrischen Anschlusses ist daher gegeben.

In Figur 1 sowie durch gestrichelte Kennzeichnung in Figur 5 ist der Stecker 1 in Entriegelungsstellung dargestellt. Das Betätigungselement 29 zum Entriegeln liegt flächig an der Stirnseite 15 der ersten Gehäusehälfte 10 an. Diese Stellung wird dadurch erreicht, dass ausgehend aus der Verriegelungsstellung auf das Betätigungselement 28 des Betätigungsbügels 22 gedrückt wird, bis es an die Stirnseite 15 des Gehäuses 6 anschlägt. Gleichzeitig wird das Betätigungselement 28 zum Verriegeln nach außen verschwenkt, so dass das Verriegelungselement 24 des Betätigungselementes 28 außer Eingriff mit einer Ausnehmung 25 der Wandung 33 des Gegensteckers 3 ist. Wie besser aus Figur 5 zu ersehen ist, liegt das Gehäuse 6 des Steckers 1 auf korrespondierenden im Längsschnitt rechteckförmigen Wandungen 33 des Gegensteckers 3 in der Verriegelungsposition außenseitig an.

Zum Aufsetzen des Steckers 1 auf den Gegenstecker 3 wird der Kontaktträger 7 derart in den Gegenstecker 3 eingeführt, dass die Kontakte 9 des Kontaktträgers 7 unter klemmender Anlage an korrespondierende Kontakte des Gegensteckers 3 zur Anlage kommen. Dabei schmiegen sich die endseitig nach außen hin abgeknickten Abschirmelemente 31 an einer Außenseite der Wandungen 33 an. Die Länge der Abschirmarme 31 entspricht im Wesentlichen der Breite einer Längsseite 19, 23. Eine Abschirmung ist bereits gegeben, wenn der Rand 16 des Gehäuses 6 des Steckers 1 die Wandungen 33 des Gegensteckers 3 umfasst.

Die Verriegelungsstellung des Steckers 1 wird dann erreicht, wenn zum einen ein Rastnocken 35 des Steckers 1 in eine Aussparung 36 des Gegensteckers 3 einrastet. Zum anderen erfolgt eine selbstrastende Verriegelung dadurch, dass das Verriegelungselement 24 in die Ausnehmung 25 der gegensteeckerseitigen Wandung 33 eingreift. Zu diesem Zweck ist das Ende des Verriegelungselementes 24 abgeschrägt ausgebildet. Eine Normale dieser so gebildeten Schräge 37 des Verriegelungselementes 24 verläuft eher in Verriegelungsrichtung als in Entriegelungsrichtung. Die verjüngende Spitzkante des Verriegelungselementes 24 ist auf einer der Rückseite 14 zugewandten Seite angeordnet, so dass der Stecker 1 in der Verriegelungsstellung widerhakenartig gehalten ist.

Nach einer Ausführungsform kann die Verriegelungsstellung unter gleichzeitiger Verrastung des Rastnockens 35 und des Verriegelungselementes 24 erfolgen. Alternativ kann die Verriegelungsstellung durch Betätigen des Verriegelungselementes 24 infolge eines Andrückens des Betätigungselementes 28 erfolgen. Nach einer weiteren alternativen Ausführungsform kann die Verriegelung allein durch das Verriegelungselement 24 bewirkt werden, wobei dieses zum einen betätigbar und zum anderen selbsttätig in die Verriegelungsstellung versetzt werden kann.

Der Anbindungsbügel 21 ist geschlitzt ausgebildet, wobei eine erhabene Nase 38 an der Stirnseite 15 in den Schlitz 39 des Anbindungsbügels 21 eingreift und die flächige Anlage des Anbindungsbügels 21 an der Stirnseite 15 bewirkt. Der Anbindungsbügel 21 erstreckt sich zum einen entlang der Stirnseite 15 und zum anderen entlang der zweiten Längsseite 23 der zweiten Gehäusehälfte 11. Er stellt sicher, dass stets ein Betätigungselement 28 oder 29 erhaben von der entsprechenden Seite 15 oder Längsseite 23 absteht. Die beiden Betätigungselemente 28, 29 sind in einem stumpfen Winkel, vorzugsweise in einem Winkelbereich von 100° bis 140°, zueinander angeordnet. In der Verriegelungsstellung des Steckers 1 ist das Betätigungselement 29 zum Entriegeln in einem Abstand zu der Stirnseite 15 angeordnet, siehe Figur 2. In einer Entriegelungsstellung des Steckers 1 ist das Betätigungselement 28 zum Verriegeln in einem Abstand zu der Längsseite 23 angeordnet. Auf diese Weise ist von außen leicht erkennbar, in welcher Stellung sich der Stecker 1 befindet.

Die Gehäusehälften 10 und 11 bzw. der Anbindungsbügel 21 und der Betätigungsbügel 22 werden durch Verbiegen eines entsprechenden Blechzuschnitts hergestellt. Nach Zusammenfügen der Gehäusehälften 10, 11 kann der Betätigungsbügel 22 um die Schwenkachse 40 in die beiden entsprechenden Stellungen bewegt werden.

## Patentansprüche

1. Stecker für den elektrischen Anschluss von einem Zündgerät eines Scheinwerfers für Fahrzeuge, wobei der Stecker ein metallisches Gehäuse (6) aufweist, in dem zumindest bereichsweise ein Kontaktträger (7) zur Aufnahme mindestens zweier elektrischer Kontakte einerseits und in dem unter elektrisch leitender Verbindung mit mindestens einer Seite (15, 23) des Gehäuses (6) mehrere elektrisch leitende Abschirmelemente (31) andererseits angeordnet sind, wobei die Seite (15, 23) des Gehäuses (6) elektrisch leitend mit einer Abschirmummantelung eines sich an den Stecker (1) anschließenden Kabels (2) verbunden ist und wobei die Abschirmelemente (31) sich mindestens von der Seite (19, 23) des Gehäuses (6) innenseitig derart erstrecken, dass sie sich in Steckrichtung klemmend auf die Außenwandung (33) eines Gegensteckers (3) legen, **dadurch gekennzeichnet, dass** im Bereich mindestens einer Seite (15, 23) des Gehäuses (6) als Mittel (22, 24) zum Verriegeln und/oder Entriegeln des Steckers (1) an dem mit demselben zu verbindenden Gegenstecker (3) Betätigungselemente (28, 29) angeordnet sind, so dass visuell erkennbar ist, ob sich der Stecker (1) in einer Verriegelungs- oder Entriegelungsstellung befindet, und dass die Betätigungselemente (28, 29) einstückig mit dem Gehäuse (6) verbunden sind, wobei sich ein Betätigungselement (28) zum Verriegeln in einem stumpfen Winkel zu einem Betätigungselement (29) zum Entriegeln erstreckt, derart, dass in der Entriegelungsstellung das Betätigungselement (28) zum Verriegeln und in der Verriegelungsstellung das Betätigungselement (29) zum Entriegeln beabstandet zu der Seite (15, 23) des Gehäuses (6) angeordnet sind.

2. Stecker nach Anspruch 1, **dadurch gekennzeichnet, dass** die Mittel zum Verriegelung ein Verriegelungselement (24) umfassen, das in der Verriegelungsstellung formschlüssig in einer Ausnehmung (25) einer Wandung (33) des Gegensteckers (3) eingreift.

3. Stecker nach Anspruch 1 oder 2, **dadurch gekennzeichnet, dass** die Betätigungselemente (22, 28, 29) sich auf einer der Kontaktträger (7) abgewandten Seite (15, 23) des Gehäuses (6) erstrecken.

4. Stecker nach einem der Ansprüche 1 bis 3, **dadurch gekennzeichnet, dass** das Betätigungselement (28) zum Verriegeln und das Betätigungselement (29) zum Entriegeln bügelförmig miteinander verbunden sind und dass der so gebildete Betätigungsbügel (22) mittels eines einstückig mit dem Gehäuse (6) verbundenen Anbindungsbügels (21) an einer Seite (15) des Gehäuses (6) gesichert ist.

5. Stecker nach einem der Ansprüche 1 bis 4, **dadurch gekennzeichnet, dass** die Mittel zum Verriegeln mindestens ein Rastelement (35) umfassen, das sich erhaben von einer Wandung des Kontaktträgers (7) erstreckt und in der Verriegelungsstellung in eine Aussparung (36) des Gegensteckers (3) einschnappt.

6. Stecker nach einem der Ansprüche 1 bis 5, **dadurch gekennzeichnet, dass** das Gehäuse (6) aus zwei zusammensteckbaren Gehäusehälften (10, 11) gebildet ist, die in Falt- und/oder Biegetechnik herstellbar sind.

7. Stecker nach einem der Ansprüche 2 bis 6, **dadurch gekennzeichnet, dass** das Verriegelungselement als eine Verriegelungsnase (24) ausgebildet ist, die rechtwinkelig von dem Betätigungselement (28) zum Verriegeln abragt.

8. Verwendung des Steckers nach einem der Ansprüche 1 bis 7 für ein Zündgerät eines Scheinwerfers, der über eine Gasentladungslampe (5) und einen Reflektor verfügt.

## Claims

1. Connector for the electrical connection of an igniter of a headlamp for vehicles, where the connector has a metal housing (6) containing along at least some part of it a contact holder (7) for holding at least two electric contacts as well as multiple electrically conductive shielding elements (31) with an electrically conductive connection to at least one side (15, 23) of the housing (6), wherein the side (15, 23) of the housing (6) is conductively connected to a shielding enclosure of a wire (2) attached to the connector (1) and wherein the shielding elements (31), at least from the side (19, 23), go along the inside of the housing (6) such that, in plugging direction, they will make a clamping joint with the outside (33) of a mating connector (3), **characterized in that** there are actuators (28, 29) in the area of at least one side (15, 23) of the housing (6) serving as a means (22, 24) for locking and/or unlocking the connector (1) to or from the mating connector (3) to be attached to the connector (1) such that it is visually obvious whether the connector (1) is in a locked or unlocked position and **characterized by** the actuators (28, 29) making up a single-part assembly with the housing (6) with an actuator (28) for locking being at an obtuse angle with an actuator (29) for unlocking such that, in the unlocking position, the actuator (28) for locking and, in the locking position, the actuator (29) for unlocking are located at some distance away from the side (15, 23) of the housing (6).

2. Connector of claim 1, **characterized in that** the means of locking include a locking element (24) which, in the locking position, will make a positive fit with a recess (25) in a wall (33) of the mating connector (3).

3. Connector of claim 1 or 2, **characterized in that** the actuators (22, 28, 29) go along a side (15, 23) of the housing (6) that faces away from the contact holder (7).

4. Connector of claims 1 to 3. **characterized in that** the actuator (28) for locking and the actuator (29) for unlocking make up a bow-shaped connection and that the ensuing actuating bow (22) is secured on one side (15) of the housing (6) by means of a connecting strap (21) attached to the housing (6) as a single part.

5. Connector of claims 1 to 4, **characterized in that** the means of locking include at least one locating element (35) that raises from a wall of the contact holder (7) and snaps into a recess (36) of the mating connector (3) when in the locking position.

6. Connector of claims 1 to 5, **characterized in that** the housing (6) is made up of two pluggable parts (10, 11) which can be folded and/or bent into shape.

7. Connector of claims 2 to 6, **characterized in that** the locking element is shaped like a locking cam (24) which stands off of the actuator (28) for locking at a right angle.

8. Use of the connector of claims 1 to 7 in the igniter of a headlamp featuring a gas discharge lamp (5) and a reflector.

## Revendications

1. Connecteur pour le raccordement électrique d'un module d'allumage d'un projecteur pour des véhicules, où le connecteur présente un boîtier métallique (6) dans lequel sont disposés, d'une part, au moins par zones, un porte-contacts (7) servant au logement d'au moins deux contacts électriques, et dans lequel sont disposés, d'autre part, plusieurs éléments de blindage (31) électroconducteurs se trouvant en liaison électroconductrice avec au moins un côté (15, 23) du boîtier (6), où le côté (15, 23) du boîtier (6) est connecté de manière électroconductrice à une enveloppe de blindage d'un câble (2) se raccordant au connecteur (1) et où les éléments de blindage (31) s'étendent vers l'intérieur, au moins depuis le côté (19, 23) du boîtier (6), de manière telle qu'ils s'appliquent, dans le sens d'enfichage, en se bloquant sur la paroi extérieure (33) d'un contre-connecteur (3),
**caractérisé en ce que** des éléments d'actionnement (28, 29) servant de moyens (22, 24) de verrouillage et / ou de déverrouillage du connecteur (1) sont disposés, dans la zone d'au moins un côté (15, 23) du boîtier (6), sur le contre-connecteur (3) à raccorder audit connecteur, de sorte que l'on peut constater visuellement si le connecteur (1) se trouve dans une position de verrouillage ou de déverrouillage, et
**en ce que** les éléments d'actionnement (28, 29) sont assemblés en formant une seule et même pièce avec le boîtier (6), où un élément d'actionnement (28), servant au verrouillage, s'étend suivant un angle obtus par rapport à un élément d'actionnement (29) servant au déverrouillage, de manière telle que dans la position de déverrouillage, l'élément d'actionnement (28) servant au verrouillage et, dans la position de déverrouillage, l'élément d'actionnement (29) servant au déverrouillage, soient disposés en étant espacés par rapport au côté (15, 23) du boîtier (6).

2. Connecteur selon la revendication 1, **caractérisé en ce que** les moyens servant au verrouillage comprennent un élément de verrouillage (24) qui, dans la position de verrouillage, s'engage solidairement, par sûreté de forme, dans une cavité (25) d'une paroi (33) du contre-connecteur (3).

3. Connecteur selon la revendication 1 ou 2, **caractérisé en ce que** les moyens d'actionnement (22, 28, 29) s'étendent sur un côté (15, 23) du boîtier (6), placé à l'opposé des porte-contacts (7).

4. Connecteur selon l'une quelconque des revendications 1 à 3, **caractérisé en ce que** l'élément d'actionnement (28) servant au verrouillage et l'élément d'actionnement (29) servant au déverrouillage sont reliés l'un à l'autre, en forme d'étrier, et **en ce que** l'étrier d'actionnement (22), ainsi formé, est solidement fixé sur un côté (15) du boîtier (6), au moyen d'un étrier d'attache (21) assemblé en formant une seule et même pièce avec le boîtier (6).

5. Connecteur selon l'une quelconque des revendications 1 à 4, **caractérisé en ce que** les moyens servant au verrouillage comprennent au moins un élément d'encliquetage (35) qui s'étend en dépassant d'une paroi du porte-contacts (7) et, dans la position de verrouillage, s'engage dans un évidement (36) du contre-connecteur (3).

6. Connecteur selon l'une quelconque des revendications 1 à 5, **caractérisé en ce que** le boîtier (6) est formé par deux moitiés de boîtier (10, 11) emboîtables qui sont réalisables en utilisant la technique de pliage et / ou de cintrage.

7. Connecteur selon l'une quelconque des revendications 2 à 6, **caractérisé en ce que** l'élément de verrouillage est conçu comme un ergot de verrouillage (24) qui, pour le verrouillage, est en saillie à angle droit par rapport à l'élément d'actionnement (28).

8. Utilisation du connecteur selon l'une quelconque des revendications 1 à 7, pour un module d'allumage d'un projecteur qui dispose d'une lampe à décharge gazeuse (5) et d'un réflecteur.
